# EUROPÄISCHE PATENTANMELDUNG

(11) **EP 3 396 086 A1**
(43) Veröffentlichungstag der Anmeldung: **31.10.2018**
(21) Anmeldenummer: 18168833.4
(22) Anmeldetag: 23.04.2018
(51) Int. Cl.: E05B 47/00

(54) **TÜRÖFFNER MIT SPERRHEBEL ZWISCHEN FALLE UND WECHSEL**

(30) Priorität: 24.04.2017 DE 102017108723
(71) Anmelder: ASSA ABLOY Sicherheitstechnik GmbH, 72458 Albstadt (DE)
(72) Erfinder: Failer, Gisbert, 72474 Winterlingen (DE); Toma, Augustin, 72336 Balingen (DE); Schmid, Ralf, 72458 Albstadt (DE)
(74) Vertreter: Louis Pöhlau Lohrentz

(57) **Zusammenfassung**

Die Erfindung betrifft einen Türöffner (1) mit einer in einem Türöffnergehäuse (11) gelagerten Türöffnerfalle (12), die mit einer Sperreinrichtung (2) zusammenwirkt, um die Türöffnerfalle (12) zwischen einer Sperrstellung und einer Freigabestellung zu schalten.

Um bei möglichst kompaktem Bauraum des Türöffners (1) eine hohe Haltekraft und eine hohe Funktionssicherheit zu gewährleisten, wird vorgeschlagen, dass die Sperreinrichtung (2) des Türöffners einen Wechsel (4), einen Anker (3), sowie einen in dem Türöffnergehäuse (11) drehbar gelagerten Sperrhebel (5) umfasst, der von der Türöffnerfalle (12) beaufschlagt ist und in Sperrstellung in eine Ausnehmung (42) des Wechsels (4) eingreift, um die Türöffnerfalle (12) zu sperren.

## Beschreibung

Die Erfindung betrifft einen Türöffner mit einem Türöffnergehäuse zum Einbau in eine Tür mit einem Türrahmen und einem an dem Türrahmen bewegbar gelagerten Türflügel gemäß den Merkmalen des Oberbegriffs des Anspruchs 1.

Das deutsche Gebrauchsmuster DE 79 03 616 zeigt einen Türöffner mit einer im Türöffnergehäuse schwenkbar gelagerten Türöffnerfalle. Es handelt sich um einen Türöffner für eine Glaspendeltür. Um die Pendelbewegung der Falle auf den Türöffnerwechsel zu übertragen, ist eine drehbare Steuernocke vorgesehen, welche über einen Druckstift mit dem Wechsel zusammenwirkt.

Das Dokument DE 819 052 zeigt einen elektrischen Türöffner, der ebenfalls eine in einem Türöffnergehäuse schwenkbar gelagerte Türöffnerfalle aufweist. Eine Sperrmechanik umfasst einen von einer Spule beaufschlagten Anker. Zwischen Anker und Türöffnerfalle ist ein zweiarmiger Übertragungshebel angeordnet. Der zweiarmige Übertragungshebel wird von dem Anker gegen Schwenken gesperrt und sichert so die Türöffnerfalle in der Sperrstellung.

Das Dokument US 5 076 625 A zeigt einen elektrischen Türöffner. Eine Sperrmechanik umfasst einen von einem Aktor beaufschlagten Anker. Dieser Anker wirkt mit einem Wechsel zusammen und arretiert so die Türöffnerfalle in der Sperrstellung.

Das Dokument EP 3 156 565 A1 zeigt einen Türöffner, der zwischen einer Spule und einem Anker einen Übertragungshebel umfasst. Dieser Übertragungshebel bildet eine Überbrückungseinrichtung im Sinne eines Hilfsankers, um den Abstand zwischen dem Anker und der Spule zu überbrücken.

Das Dokument US 2017/0 107 740 A1 zeigt einen Türöffner, welcher eine Einstelleinrichtung mit einer Einstellschraube umfasst. Mit Hilfe dieser Einstelleinrichtung ist es möglich, den Türöffner zwischen Ruhestrombetrieb und Arbeitsstrombetrieb umzustellen.

Der Erfindung liegt die Aufgabe zugrunde, einen Türöffner bereitzustellen, der bei einem kompakten Aufbau eine hohe Funktionssicherheit aufweist und dabei sehr hohe Haltekräfte ermöglicht.

Diese Aufgabe wird erfindungsgemäß durch einen Türöffner gemäß den Merkmalen des Anspruchs 1 gelöst.

Der Türöffner weist ein Türöffnergehäuse auf, welches zum Einbau in eine Tür mit einem Türrahmen und einem an dem Türrahmen bewegbar, insbesondere schwenkbar, gelagerten Türflügel vorgesehen ist. Der Türöffner weist eine in dem Türöffnergehäuse bewegbar gelagerte Türöffnerfalle und eine fernbetätigbare Sperreinrichtung auf, umfassend einen von einem Aktor beaufschlagten schwenkbar bzw. drehbar gelagerten Anker und einen mit dem Anker zusammenwirkenden Wechsel, um die Türöffnerfalle in eine Sperrstellung und/oder eine Freigabestellung zu schalten. Wesentlich dabei ist, dass die Sperreinrichtung weiter einen in dem Türöffnergehäuse drehbar gelagerten Sperrhebel umfasst, der in Sperrstellung von der Türöffnerfalle unmittelbar oder mittelbar beaufschlagt ist und in eine Ausnehmung des Wechsels eingreift, um die Türöffnerfalle zu sperren.

Insbesondere weist die Sperreinrichtung neben einem Aktor zusätzlich drei bewegliche und zusammenwirkende Komponenten auf, nämlich einen Anker, einen Wechsel und den drehbar gelagerten Sperrhebel. Der Anker, der Wechsel und der Sperrhebel können vorzugsweise als in dem Türöffnergehäuse drehbar gelagerte Komponenten ausgebildet sein. Durch das Zusammenwirken dieser drei Komponenten gelingt es, die Kraftübertragung in der Sperreinrichtung derart auszugestalten, dass die Haltekraft des Türöffners deutlich erhöht ist und zugleich die Öffnungskraft keine unzulässig hohen Werte annimmt. Die Funktionssicherheit und der gute Öffnungskomfort des Türöffners bleibt daher selbst bei sehr hohen Haltekräften erhalten.

Sperrstellung bedeutet, dass die Türöffnerfalle in dem Türöffnergehäuse fixiert ist. Dadurch wird eine Schlossfalle, welche in die Türöffnerfalle eingreift, durch die Türöffnerfalle gehalten und die gesicherte Tür ist in Schließlage verriegelt. Freigabestellung bedeutet, dass die Türöffnerfalle in dem Türöffnergehäuse freigegeben ist und sich bewegen kann. Eine in die Türöffnerfalle eingreifende Schlossfalle kann somit durch Aufdrücken der Tür aus der Türöffnerfalle herausgeführt werden, sodass die Tür in ihrer Schließstellung nicht verriegelt ist, sondern begangen werden kann. Fernbetätigbare Sperreinrichtung bedeutet dabei eine von einer entfernten Stelle aus, beispielsweise über eine elektrische Verbindungsleitung oder Datenleitung, betätigbare Sperreinrichtung.

Die erfindungsgemäße Ausgestaltung ermöglicht insbesondere, dass beim Begehen der Tür die Lösekraft des Türöffners relativ klein ausfällt, so dass der von dem Türöffner verursachte Widerstand beim Begehen der Tür trotz hoher Haltekraft vernachlässigbar ist.

In einer Ausgestaltung kann vorgesehen sein, dass der Sperrhebel als Übersetzungshebel oder Getriebehebel ausgebildet ist. Der Sperrhebel kann als einarmiger oder zweiarmiger Übersetzungshebel ausgebildet sein, der die von der Türöffnerfalle auf den Wechsel übertragene Kraft verringert, und/oder der die Richtung der von der Türöffnerfalle auf den Wechsel übertragenen Kraft ändert. Über den Sperrhebel wird der Betrag der von der Türöffnerfalle auf den Wechsel übertragenen Kraft verringert und gleichzeitig der zurückgelegte Weg vergrößert. Vorzugsweise ist der Sperrhebel derart ausgebildet, dass durch die Bewegung des Sperrhebels der Wechsel von der Türöffnerfalle weggeschwenkt wird. Durch die Vergrößerung des Weges ergibt sich dabei der Vorteil, dass der Wechsel einen verstärkten Bewegungsimpuls erhält und der Wechsel durch den Sperrhebel schneller aus dem Bereich der Türöffnerfalle herausgeschwenkt wird.

Vorzugsweise kann vorgesehen sein, dass der Sperrhebel den größten Teil der zwischen Türöffnerfalle und Wechsel wirkenden Kraft, vorzugsweise die gesamte in Sperrstellung zwischen Türöffnerfalle und Wechsel wirkende Kraft, überträgt.

Der Sperrhebel kann mit der Türöffnerfalle als alleiniges Sperrelement zusammenwirken. Das bedeutet, dass die zum Sperren der Türöffnerfalle notwendige Kraft von dem Sperrhebel alleine aufgebracht wird. In einer alternativen Ausgestaltung kann auch vorgesehen sein, dass der Wechsel mit dem Sperrhebel zusammen die Türöffnerfalle sperrt. Das bedeutet, dass in Sperrstellung sowohl der Sperrhebel aus auch der Wechsel an der Türöffnerfalle unmittelbar anliegen, um diese zu sperren. In diesem Falle wird die für die Türöffnerfalle notwendige Haltekraft zwischen Sperrhebel und Wechsel aufgeteilt.

Um in einer Ausgestaltung einen möglichst kompakten Bauraum, d.h. einen möglichst klein bauenden Türöffner zu erreichen, kann vorgesehen sein, dass der Wechsel als in dem Türöffnergehäuse drehbar gelagerter Hebel ausgebildet ist, dessen Drehachse parallel zu der Drehachse des Sperrhebels verläuft.

Weiterhin kann vorgesehen sein, dass der Anker als in dem Türöffnergehäuse translatorisch verschiebbarer oder als in dem Türöffnergehäuse drehbar gelagerter Hebel ausgebildet ist, dessen Drehachse parallel oder orthogonal zu der Drehachse des Sperrhebels verläuft.
Vorzugsweise sind Wechsel und Sperrhebel in dem Gehäuse derart angeordnet, dass die Längsachsen von Wechsel und Sperrhebel in der Sperrstellung einen Winkel zueinander aufweisen, der im Bereich zwischen 70° und 110° liegt. Vorzugsweise können diese Längsachsen in der Sperrstellung im Wesentlichen senkrecht zueinander verlaufen.

Insbesondere bildet der Innenwinkel zwischen den Längsachsen von Wechsel und Sperrhebel einen Winkel kleiner als 90° aus. Vorzugsweise in einem Winkelbereich kleiner als 90° und größer als 70°. Durch diese Anordnung wird bewirkt, dass der von der Türöffnerfalle beaufschlagte Sperrhebel bei seinem Ausschwenken in die Freigabestellung den Wechsel in seiner Drehbewegung von der Türöffnerfalle weg unterstützt und somit die Lösekraft des Türöffners verringert.

Der Sperrhebel kann als Drehhebel ausgebildet sein, welcher mittels einem Drehlager oder mittels zwei Drehlagern in dem Türöffnergehäuse gelagert ist. Beispielsweise kann der Sperrhebel einen Zapfen oder zwei Zapfen aufweisen, die einseitig, bzw. zweiseitig von dem Sperrhebel auskragen und in entsprechende Aufnahmen des Türöffnergehäuses eingreifen und jeweils ein Drehlager ausbilden. Alternativ kann das Türöffnergehäuse auch eine Achse oder einen Achszapfen aufweisen, auf die der Sperrhebel aufgesteckt wird.

Vorzugsweise kann der Wechsel als länglicher, einseitig drehbar gelagerter Hebel ausgebildet sein, der im Wesentlichen parallel zu der Türöffnerfalle verläuft. Zum Sperren der Türöffnerfalle wird der Wechsel in Richtung auf die Türöffnerfalle zu geschwenkt und von dem Anker in einer der Türöffnerfalle nahen Position fixiert. In dieser Position greift der Sperrhebel mit seinem freien Ende in eine Ausnehmung des Wechsels ein und wird seinerseits durch den Wechsel fixiert. Vorzugsweise ist dabei vorgesehen, dass der Wechsel und/oder der Sperrhebel in die Sperrstellung federbeaufschlagt sind.

Insbesondere weist der Wechsel eine Ausnehmung auf, die an der dem Sperrhebel bzw. der Falle zugewandten Seite des Wechsels angeordnet ist. Die Ausnehmung kann zwischen Wechsel und Falle angeordnet sein. Die Ausnehmung kann einseitig offen ausgebildet sein, so dass der Sperrhebel in diese Ausnehmung eingreifen kann.

Zum Entsperren der der Türöffnerfalle wird die Fixierung des Wechsels aufgehoben, so dass dieser von der Falle weg in eine Freigabeposition schwenken kann. In der Freigabeposition ist der Sperrhebel nicht mehr in Eingriff mit der Ausnehmung des Wechsels. Der Sperrhebel kann in der Freigabeposition frei um seine Drehachse schwenken.

Insbesondere erfolgt das Schalten zwischen Freigabeposition und Sperrposition mittels eines Aktors, der den Anker betätigt. Eine kompakte Bauweise ergibt sich, indem vorzugsweise vorgesehen ist, dass die Längsachsen von Anker und Sperrhebel in der Sperrstellung einen Winkel zueinander aufweisen, der im Bereich zwischen 340° und 20° liegt, vorzugsweise dass diese Längsachsen in der Sperrstellung im Wesentlichen parallel zueinander verlaufen.

Der Anker kann als drehbarer Anker oder auch als linear verschiebbarer Anker ausgebildet sein. Zum Sperren der Türöffnerfalle wirkt der Anker mit dem Wechsel zusammen und fixiert diesen in der Sperrposition.

Vorzugsweise kann die Türöffnerfalle als Schwenkfalle ausgebildet sein, deren Schwenkachse senkrecht zu der Drehachse des Sperrhebels verläuft.

Insbesondere kann vorgesehen sein, dass die Drehachse des Sperrhebels in dem Türöffnergehäuse in einem Bereich angeordnet ist, der stirnseitig an die Türöffnerfalle anschließt, vorzugsweise unmittelbar stirnseitig an die Türöffnerfalle anschließt.

Vorzugsweise ist vorgesehen, dass der Sperrhebel an seinem von dem Wechsel entfernten Ende drehbar in dem Türöffnergehäuse gelagert ist.

Um die Reibung zwischen Sperrhebel und Wechsel zu verringern, kann vorgesehen sein, dass die Ausnehmung des Wechsels eine runde Kontur und/oder eine abgeschrägte Kontur und/oder eine U-förmige Kontur aufweist und dass die Kontur des in die Ausnehmung eingreifenden Endes des Sperrhebels abgerundet und/oder abgeschrägt ausgebildet ist.

Um die Reibung zwischen Sperrhebel und Wechsel weiter zu verringern, kann alternativ oder ergänzend in einer Ausgestaltung auch vorgesehen sein, dass das in die Ausnehmung des Wechsels eingreifende Ende des Sperrhebels eine an dem Sperrhebel drehbar gelagerte Rolle aufweist.

In einer platzsparenden Variante kann vorgesehen sein, dass der Sperrhebel eine in Richtung auf die Türöffnerfalle hin auskragende Nase aufweist, die mit einer an der Türföffnerfalle angeformten Schräge oder Rundung zusammenwirkt und/oder dass die auskragende Nase des Sperrhebels eine mit der Türöffnerfalle zusammenwirkende Schräge oder Rundung aufweist. Über die Schräge und/oder Rundung wird bewirkt, dass die Türöffnerfalle den Sperrhebel in die Freigabestellung, bzw. in Richtung von der Türöffnerfalle weg beaufschlagt.

Weiter kann vorgesehen sein, dass in der Freigabestellung die Türöffnerfalle den Sperrhebel derart beaufschlagt, dass durch den Sperrhebel der Wechsel in Richtung von der Türöffnerfalle weg beaufschlagt wird. Vorzugsweise wird der Wechsel bei gesperrter Falle durch den Sperrhebel überwiegend auf Zug oder Druck in axialer Richtung belastet.

Ergänzend oder alternativ kann vorgesehen sein, dass die Schräge der Türöffnerfalle und/oder die Schräge der Nase derart ausgebildet ist bzw. sind, dass in Sperrstellung die Türöffnerfalle den Sperrhebel derart beaufschlagt, dass der Sperrhebel den Wechsel im Wesentlichen auf Zug in Richtung längs seiner Längsachse belastet.

Insbesondere ist vorgesehen, dass die an dem Sperrhebel angeformte Nase in einem Bereich angeordnet ist, der zwischen der Drehachse des Sperrhebels und seinem freien Ende liegt, vorzugsweise in einem Bereich angeordnet ist, der 25% bis 75% der Längserstreckung des Sperrhebels umfasst. In einer massiven Variante, die einfach herzustellen ist, kann vorgesehen sein, dass die Nase an dem Sperrhebel einstückig ausgebildet ist.

In einer Ausgestaltung kann die Türöffnerfalle fixiert werden, indem vorgesehen ist, dass der Anker in der Sperrstellung den Wechsel hintergreift oder in eine Aussparung des Wechsels eingreift, um den Wechsel gegen Verschwenken zu Sperren.

Um möglichst geringe Loslösekräfte des Türöffners zu erzielen, bzw. die Reibung zwischen Anker und Wechsel zu verringern, kann in einer Ausgestaltung vorgesehen sein, dass an der Kontaktstelle zwischen Anker und Wechsel eine Rolle oder ein schwimmend gelagertes Kraftübertragungselement, vorzugsweise ein schwimmend gelagerter Stift, angeordnet ist. Das schwimmend gelagerte Kraftübertragungselement ist in der Sperrstellung zwischen Anker und Wechsel ortsfest fixiert. Diese Fixierung kann dadurch erfolgen, dass durch die zwischen Anker und Wechsel übertragene Kraft, das schwimmend gelagerte Kraftübertragungselement eingeklemmt und dadurch fixiert wird.

Ergänzend oder alternativ kann vorgesehen sein, dass an der Kontaktstelle zwischen Anker und Wechsel eine Aussparung angeordnet ist, in die das Kraftübertragungselement in der Sperrstellung zumindest teilweise eingreift und somit fixiert wird. In der Freigabestellung wird der Anker gelöst und somit wird auch das Kraftübertragungselement wieder frei, d.h. seine schwimmende Lagerung wird erneut wirksam. Dadurch reduziert sich an der Kontaktstelle zwischen Anker und Wechsel die resultierende Reibungskraft mit der Folge, dass der Wechsel nur noch geringe Lösekräfte benötigt, um die zwischen Anker und Wechsel herrschende Reibung zu überwinden.

In einer Ausgestaltung des Türöffners kann vorgesehen sein, dass in dem Türöffnergehäuse als Aktor ein Elektromagnet, oder ein Hubmagnet mit einem Stößel, oder ein Linearantrieb, angeordnet ist, um den Anker zwischen der Sperrstellung und der Freigabestellung zu schalten.

Um eine universelle Anwendung des Türöffners zu ermöglichen, kann vorgesehen sein, dass der Aktor, vorzugsweise der Elektromagnet oder der Hubmagnet oder der Linearantrieb, in dem Türöffnergehäuse an zwei unterschiedlichen Positionen fixierbar ist, um zwischen Arbeitsstrombetrieb und Ruhestrombetrieb umzuschalten. Dadurch wird ermöglicht, dass ein und derselbe Türöffner entweder als Arbeitsstromtüröffner oder Ruhestromtüröffner einsetzbar ist. Auf diese Art und Weise wird die notwendige Anzahl von Varianten des Türöffners reduziert bzw. der Anwendungsbereich des erfindungsgemäßen Türöffners wird vergrößert.

Weitere Ausgestaltungen des Türöffners sind in den Figuren dargestellt und nachfolgend beschreiben. Dabei zeigen:
- Fig. 1:: eine schematische Ansicht des erfindungsgemäßen Türöffners an einer Tür,
- Fig. 2:: eine schematische dreidimensionale Darstellung des Türöffners in Freigabeposition,
- Fig. 3:: eine Draufsicht von oben auf den Türöffner in Freigabestellung,
- Fig. 4:: eine Draufsicht auf den Türöffner in Sperrstellung.

Die Fig. 1 zeigt eine schematische Darstellung einer Tür 9 in einem Gebäude. Die Tür 9 weist einen in einer Gebäudewand angeordneten Türrahmen 91 auf sowie einen an diesem Türrahmen 91 drehbar gelagerten Schwenkflügel 93. Der Schwenkflügel 93 ist über Türbänder 92a, 92b an dem Türrahmen 91 schwenkbar gelagert. Der Türflügel 93 weist ein Einsteckschloss 94 auf. Das Schloss 94 wirkt mit seiner Schlossfalle 941 bzw. einem nicht dargestellten Schlossriegel mit einem dem Schloss gegenüberliegend im Türrahmen 91 angeordneten Gegenkasten bzw. Türöffner 1 zusammen. Über eine Türklinke 942 bzw. mit einem Schlüssel kann das Schloss geöffnet und die Tür begangen werden.

Der Türöffner 1 weist ein Türöffnergehäuse 11 mit einer schwenkbar gelagerten Türöffnerfalle 12 auf. In Schließlage des Türflügels 93 greift die Schlossfalle 941 in einen Fallenaufnahmeraum des Türöffners 1 ein und wirkt mit der schwenkbaren Türöffnerfalle 12 zusammen. Die Türöffnerfalle 12 kann zwischen einer Sperrstellung und einer Freigabestellung geschaltet werden. In der Sperrstellung ist die Türöffnerfalle 12 gegen Schwenken fixiert. In der Freigabestellung kann die Türöffnerfalle 12 um ihre Schwenkachse geschwenkt werden. Bei freigegebener Türöffnerfalle 12 kann der Türflügel auch ohne Betätigung der Türklinke geöffnet werden. Die Schlossfalle 941 wirkt dabei auf eine Sperrfläche der Türöffnerfalle 12 ein und verschwenkt diese beim Öffnen des Türflügels 93 automatisch.

Bei gesperrter Türöffnerfalle 12 lässt sich diese nicht schwenken. In Schließlage des Türflügels 93 wirkt die Schlossfalle 941 mit einer Sperrfläche der Türöffnerfalle 12 zusammen und liegt an dieser an. D.h. der Türflügel 93 ist bei gesperrter Türöffnerfalle 12 verschlossen und kann nicht geöffnet werden. Erst nach Rückziehen der Schlossfalle 941 in das Türschloss 94, beispielsweise über die Türklinke 942 oder einen Schlüssel oder nach einem fernbetätigten Schalten der Türöffnerfalle 12 in ihre Freigabeposition, kann der Türflügel 93 geöffnet werden.

In den Figuren 2 bis 4 ist eine vergrößerte Darstellung des Türöffners 1 mit seinen Komponenten dargestellt. Die Fig. 2 zeigt eine dreidimensionale durchbrochene Darstellung des Türöffners 1. In dem Türöffnergehäuse 11 ist die Türöffnerfalle 12 schwenkbar gelagert. Die Schwenkachse der Türöffnerfalle 12 verläuft dabei in der Blattebene. Die Türöffnerfalle 12 weist eine Fallenbasis auf, auf die beispielsweise mittels Schrauben ein Aufschraubstück aufgeschraubt werden kann.

Das Türöffnergehäuse 11 weist an seiner Stirnseite einen Anschlussblock 13 auf. Über den Anschlussblock 13 kann der Türöffner an eine elektronische Leitung, beispielsweise einen Datenbus und/oder eine Stromversorgungsleitung angeschlossen werden. Weiter können über den Anschlussblock 13 Sensorsignale von Sensoren des Türöffners angeschlossen werden.

In dem Türöffnergehäuse 11 ist eine Sperreinrichtung 2 angeordnet. Über die Sperreinrichtung 2 bzw. über einen die Sperreinrichtung 2 betätigenden Aktor kann die Türöffnerfalle 12 in die Freigabestellung bzw. in die Sperrstellung geschaltet werden. Der Aktor ist in den Zeichnungen nicht zu sehen, da er von dem Wechsel 4 überdeckt ist. Die Sperreinrichtung 2 weist einen drehbar gelagerten Anker 3 sowie einen drehbar gelagerten Wechsel 4 und einen drehbar gelagerten Sperrhebel 5 auf. Von dem in den Zeichnungen nicht dargestellten Aktor wird der Anker 3 betätigt und dabei um seine Drehachse 31 verschwenkt. Als Aktor wird ein Hubmagnet mit einem Stößel verwendet, wobei der Stößel auf den Anker 3 einwirkt.

Der Anker 3 ist in dem Türöffnergehäuse 11 um eine senkrecht zu der Schwenkachse der Türöffnerfalle 12 verlaufende Drehachse 31 schwenkbar gelagert. Der Anker 3 ist als einarmiger Schwenkhebel ausgebildet. Er erstreckt sich quer zu der Schwenkachse der Türöffnerfalle 12 und wirkt mit seinem der Drehachse 31 gegenüberliegenden Ende mit dem Wechsel 4 zusammen. Der Wechsel 4 ist ebenfalls als einarmiger über eine Drehachse 41 drehbar in dem Türöffnergehäuse 11 gelagerter Hebel ausgebildet. Der Wechsel 4 wirkt mit einer Feder 43 zusammen, die den Wechsel 4 in Richtung seiner Sperrstellung beaufschlagt. Der Wechsel 4 erstreckt sich längs der Türöffnerfalle 12, d. h. seine Längsachse verläuft im Wesentlichen parallel zu der Schwenkachse der Türöffnerfalle 12. Der Wechsel 4 ragt stirnseitig über die Längserstreckung der Türöffnerfalle 12 hinaus. Im Bereich seines über die Türöffnerfalle 12 hinausragenden Endes weist der Wechsel 4 eine Ausnehmung 42 auf. Die Ausnehmung 42 wirkt mit dem Sperrhebel 5 derart zusammen, dass das freie Ende des Sperrhebels 5 in Sperrstellung in die Ausnehmung 42 eingreift.

Der Sperrhebel 5 ist als einarmiger drehbar gelagerter Sperrhebel ausgebildet. Er weist eine Drehachse 51 auf, über die er in dem Türöffnergehäuse 11 schwenkbar gelagert ist. An seinem freien der Drehachse 51 gegenüberliegenden Ende weist der Sperrhebel 5 eine drehbar gelagerte Rolle 53 auf, welche in die Ausnehmung 42 des Wechsels eingreifen kann.

Der Sperrhebel 5 ist in dem Türgehäuse 11 derart angeordnet, dass seine Drehachse 51 parallel zu der Drehachse 31 des Ankers 3 verläuft. Weiter ist die Orientierung des Sperrhebels 5 derart, dass dieser mit seinem freien Hebelarm in etwa parallel zu dem Anker 3 angeordnet ist. Der Sperrhebel 5 ist in dem Türöffnergehäuse unmittelbar stirnseitig an die schwenkbare Türöffnerfalle 12 anschließend angeordnet. D.h. der Sperrhebel 5 befindet sich im Bereich zwischen dem Anker 3 und der Türöffnerfalle 12. Die Längserstreckung des Sperrhebels 5 ist kleiner als die Längserstreckung des Ankers 3.

In den Figuren 2 und 3 ist der Türöffner in seiner Offenstellung gezeigt. In diesen Figuren befindet sich die Türöffnerfalle 12 in der Freigabestellung und kann geschwenkt werden. In der Fig. 4 ist der Türöffner 1 in Sperrstellung gezeigt. In dieser Stellung ist die Türöffnerfalle 12 fixiert und kann nicht geschwenkt werden.

Wie in Fig. 4 dargestellt, weist der Sperrhebel 5 eine in Richtung Türöffnerfalle 12 auskragende Nase 52 auf. Diese Nase 52 liegt unmittelbar an einer Schräge der Türöffnerfalle 12 an. Der Sperrhebel 5 greift mit seinem freien Ende in die Ausnehmung 42 des Wechsels ein. Der Wechsel selbst ist, wie in Fig. 4 dargestellt, mit seinem freien Ende durch den Anker 3 blockiert, indem der Anker das freie Ende des Wechsels 4 hintergreift. Zwischen Anker 3 und Wechsel 4 ist ein Stift 32 angeordnet. Der Stift 32 ist in einem Langloch des Wechsels 3 schwimmend gelagert. In der in Fig. 4 dargestellten Sperrstellung fixiert der Anker 3 mittels dem in direktem Kontakt mit dem Wechsel 4 stehenden schwimmend gelagerten Stift 32 den Wechsel 4 in der dargestellten Position. Durch die Fixierung des Wechsels 4 ist der Sperrhebel 5 in seiner Lage ebenfalls fixiert, sodass dessen Nase 52 die Türöffnerfalle 12 sperrt.

Das Schalten der Sperreinrichtung 2 von der in Fig. 4 dargestellten Sperrstellung in die Freigabestellung, welche in den Figuren 2 und 3 gezeigt ist, läuft wie folgt ab:
Über den Aktor bzw. den Hubmagnet wird der Anker 3 verschwenkt. Der Anker 3 kann dabei entweder in Richtung des stirnseitigen Endes des Türöffners verschwenkt werden, wie in Fig. 2 dargestellt, oder in Richtung auf die Drehachse des Wechsels 41 zu, wie in Fig. 3 dargestellt. Der Wechsel 4 weist im Bereich seines freien Endes eine zweite Ausnehmung auf, in die der Stift 32, wie in Fig. 3 zu entnehmen ist, eingreifen kann. Durch das Verschwenken des Ankers 3 wird das freie Ende des Wechsels 4 freigegeben, sodass dieser um seine Drehachse 41 schwenken kann. Durch das Schwenken des Wechsels 4 in Richtung von der Türöffnerfalle 12 weg, kommt das freie Ende des Sperrhebels 5 außer Eingriff mit der Ausnehmung 42. Dadurch kann der Sperrhebel 5, wie in den Figuren 2 und 3 dargestellt ist, ebenfalls um seine Drehachse 51 geschwenkt werden und sich von der Türöffnerfalle 12 entfernen. Dadurch gelangt die Nase 52 des Sperrhebels 5 außer Eingriff mit der Türöffnerfalle 12 und gibt diese frei.

Es ist vorgesehen, dass der Sperrhebel 5 wie auch der Wechsel 4 über jeweils eine Feder in ihre Sperrstellung beaufschlagt werden. Das bedeutet, dass nach dem Verschwenken des Ankers 3 sowohl der Sperrhebel 5 als auch der Wechsel 4 erst einmal in der Position der Sperrstellung verbleiben. Erst bei einem Schwenken der Türöffnerfalle 12 beaufschlagt diese die Nase 52 des Sperrhebels und drängt dadurch den Sperrhebel 5, wie in den Figuren 2 und 3 dargestellt, nach links, d.h. aus dem Schwenkbereich bzw. aus dem Überdeckungsbereich der Türöffnerfalle 12 hinaus. Durch diese Schwenkbewegung des Sperrhebels 5 rollt die Rolle 53 in der Ausnehmung 42 auf der Oberfläche des Wechsels 4 ab und drängt diesen dadurch in Richtung auf die hintere Gehäusewand des Türöffnergehäuses 11 hin, also von der Türöffnerfalle 12 weg. Dadurch gelangt sowohl der Sperrhebel 5 als auch der Wechsel 4 in die in den Figuren 3 und 2 dargestellte Freigabestellung.

Von Vorteil ist, dass über den Sperrhebel 5 eine Kraftübersetzung stattfindet. Die Nase 52 des Sperrhebels 5 ist in dem dargestellten Ausführungsbeispiel einem Bereich angeordnet, der in etwa bei 60 % bis 70% der Länge des Sperrhebels 5 liegt. Da der Wechsel 4 mit dem freien Ende des Sperrhebels 5, also mit dem längeren Hebel, zusammenwirkt, ist der über den Sperrhebel 5 in den Wechsel 4 eingeleitete Betrag der Kraft geringer als wenn die Türöffnerfalle den Wechsel 4 direkt beaufschlagt. Ein weiterer Vorteil ist, dass über den Sperrhebel 5 die von der Türöffnerfalle 12 in den Wechsel 4 eingeleitete Kraft umgelenkt wird, vorzugsweise um einen Winkel im Bereich zwischen 70° und 110°, insbesondere um 90° umgelenkt wird. Dadurch wird erreicht, dass der Wechsel 4 entlang seiner Längsrichtung auf Zug belastet wird. D.h. ein Großteil der Haltekraft wird über den Wechsel 4 selbst aufgenommen bzw. über dessen Drehachse 41 in das Türöffnergehäuse 11 eingeleitet. Dieser Anteil an der Haltekraft muss daher nicht über den Anker 3 aufgenommen werden, wie dies bei herkömmlichen Türöffnerkonstruktionen der Fall ist. Dadurch werden deutlich höhere Haltekräfte ermöglicht. Zudem fallen die zwischen Wechsel 4 und Sperrhebel 5 wirkenden Reibungskräfte dank der drehbar gelagerten Rolle 53 sehr klein aus. Als weiterer Vorteil wird durch das Ausschwenken des Sperrhebels 5 das Ausschwenken des Wechsels 4 unterstützt, sodass sich auch durch diese Anordnung eine sehr geringe Lösekraft beim Schwenken der Türöffnerfalle 12 ergibt.

### Bezugszeichenliste

- 1: Türöffner
- 11: Türöffnergehäuse
- 12: Türöffnerfalle
- 121: Schräge
- 13: Anschlußblock
- 2: Sperreinrichtung
- 3: Anker
- 31: Drehachse Anker
- 32: Stift
- 4: Wechsel
- 41: Drehachse Wechsel
- 42: Ausnehmung
- 43: Feder
- 5: Sperrhebel
- 51: Drehachse Sperrhebel
- 52: Nase
- 53: Rolle
- 9: Tür
- 91: Türrahmen
- 92a,b: Türband
- 93: Türflügel
- 94: Schloss
- 941: Schlossfalle
- 942: Türklinke

## Patentansprüche

1. Türöffner mit einem Türöffnergehäuse (11) zum Einbau in eine Tür (9) mit einem Türrahmen (91) und einem daran bewegbar, insbesondere schwenkbar, gelagerten Türflügel (93), mit einer in dem Türöffnergehäuse (11) bewegbar gelagerten Türöffnerfalle (12) und mit einer fernbetätigbaren Sperreinrichtung (2), umfassend einen von einem Aktor beaufschlagten, schwenkbar gelagerten Anker (3) und einen mit dem Anker (3) zusammenwirkenden Wechsel (4), um die Türöffnerfalle (12) in eine Sperrstellung und/oder eine Freigabestellung zu schalten.
**dadurch gekennzeichnet,**
**dass** die Sperreinrichtung (2) weiter einen in dem Türöffnergehäuse (11) drehbar gelagerten Sperrhebel (5) umfasst, der in Sperrstellung von der Türöffnerfalle (12) unmittelbar oder mittelbar beaufschlagt ist und in eine Ausnehmung (42) des Wechsels eingreift, um die Türöffnerfalle (12) zu sperren.

2. Türöffner nach Anspruch 1,
**dadurch gekennzeichnet,**
**dass** der Sperrhebel (5) als einarmiger oder zweiarmiger Übersetzungshebel ausgebildet ist, der den Betrag der von der Türöffnerfalle (12) auf den Wechsel (4) übertragenen Kraft verringert, und/oder die Richtung der von der Türöffnerfalle (12) auf den Wechsel (4) übertragenen Kraft ändert.

3. Türöffner nach Anspruch 1 oder 2,
**dadurch gekennzeichnet,**
**dass** der Sperrhebel (5) den größten Teil der in Sperrstellung von der Türöffnerfalle (12) auf den Wechsel (4) wirkenden Kraft, vorzugsweise die gesamte in Sperrstellung von der Türöffnerfalle (12) auf den Wechsel (4) wirkende Kraft, überträgt.

4. Türöffner nach einem der Ansprüche 1 bis 3,
**dadurch gekennzeichnet,**
**dass** der Wechsel (4) als in dem Türöffnergehäuse (12) drehbar gelagerter Hebel ausgebildet ist, dessen Drehachse (41) parallel zu der Drehachse (51) des Sperrhebels (5) verläuft, und/oder dass der Anker (3) als in dem Türöffnergehäuse (12) drehbar gelagerter Hebel ausgebildet ist, dessen Drehachse (31) parallel oder orthogonal zu der Drehachse (51) des Sperrhebels (5) verläuft.

5. Türöffner nach einem der vorhergehenden Ansprüche,
**dadurch gekennzeichnet,**
**dass** die Längsachsen von Wechsel (4) und Sperrhebel (5) in der Sperrstellung einen Winkel zueinander aufweisen, der im Bereich zwischen 70° und 110° liegt, vorzugsweise dass diese Längsachsen in der Sperrstellung im Wesentlichen senkrecht zueinander verlaufen, und/oder
**dass** die Längsachsen von Anker (3) und Sperrhebel (5) in der Sperrstellung einen Winkel zueinander aufweisen, der im Bereich zwischen 340° und 20° liegt, vorzugsweise dass diese Längsachsen in der Sperrstellung im Wesentlichen parallel zueinander verlaufen.

6. Türöffner nach einem der vorhergehenden Ansprüche,
**dadurch gekennzeichnet,**
**dass** die Türöffnerfalle (12) als Schwenkfalle ausgebildet ist, deren Schwenkachse senkrecht zu der Drehachse (51) des Sperrhebels (5) verläuft.

7. Türöffner nach einem der vorhergehenden Ansprüche,
**dadurch gekennzeichnet,**
**dass** die Drehachse (51) des Sperrhebels (5) in dem Türöffnergehäuse (11) in einem Bereich angeordnet ist, der stirnseitig an die Türöffnerfalle (12) anschließt und vorzugsweise vorgesehen ist,
**dass** der Sperrhebel (5) an seinem von dem Wechsel (4) entfernten Ende drehbar in dem Türöffnergehäuse (11) gelagert ist.

8. Türöffner nach einem der vorhergehenden Ansprüche,
**dadurch gekennzeichnet,**
**dass** die Ausnehmung (42) des Wechsels (4) eine runde Kontur und/oder eine abgeschrägte Kontur und/oder eine U-förmige Kontur aufweist und dass die Kontur des in die Ausnehmung eingreifenden Endes des Sperrhebels (5) abgerundet und/oder abgeschrägt ausgebildet ist.

9. Türöffner nach einem der vorhergehenden Ansprüche,
**dadurch gekennzeichnet,**
**dass** das in die Ausnehmung (42) des Wechsels (4) eingreifende Ende des Sperrhebels (5) eine an dem Sperrhebel drehbar gelagerte Rolle (53) aufweist.

10. Türöffner nach einem der vorhergehenden Ansprüche,
**dadurch gekennzeichnet,**
**dass** der Sperrhebel (5) eine in Richtung auf die Türöffnerfalle (12) hin auskragende Nase (52) aufweist, die mit einer an der Türföffnerfalle (12) angeformten Schräge (121) oder Rundung direkt zusammenwirkt und/oder dass die auskragende Nase (52) des Sperrhebels (5) eine mit der Türöffnerfalle (12) direkt zusammenwirkende Schräge oder Rundung aufweist.

11. Türöffner nach einem der vorhergehenden Ansprüche,
**dadurch gekennzeichnet,**
**dass** die Schräge (121) der Türöffnerfalle (12) und/oder die Schräge der Nase (52) derart ausgebildet ist bzw. sind, dass die Türöffnerfalle (12) den Sperrhebel (5) in Sperrstellung derart beaufschlagt, dass der Sperrhebel (5) den Wechsel (4) im Wesentlichen auf Zug oder auf Druck in Richtung längs seiner Längsachse belastet.

12. Türöffner nach einem der vorhergehenden Ansprüche,
**dadurch gekennzeichnet,**
**dass** in der Freigabestellung die Türöffnerfalle (12) den Sperrhebel (5) derart beaufschlagt, dass durch den Sperrhebel (5) der Wechsel (4) in Richtung von der Türöffnerfalle (12) weg beaufschlagt wird.

13. Türöffner nach einem der vorhergehenden Ansprüche,
**dadurch gekennzeichnet,**
**dass** der Anker (3) in der Sperrstellung den Wechsel (4) hintergreift oder in eine Aussparung (42) des Wechsels (4) eingreift, um diesen zu fixieren.

14. Türöffner nach einem der vorhergehenden Ansprüche,
**dadurch gekennzeichnet,**
**dass** an der Kontaktstelle zwischen Anker (3) und Wechsel (4) eine weitere Rolle oder ein schwimmend gelagertes Kraftübertragungselement (32), vorzugsweise ein schwimmend gelagerter Stift, angeordnet ist, um die Reibung zwischen Anker (3) und Wechsel (4) zu verringern.

15. Türöffner nach einem der vorhergehenden Ansprüche,
**dadurch gekennzeichnet,**
**dass** in dem Türöffnergehäuse (12) als Aktor ein Elektromagnet, oder ein Hubmagnet mit einem Stößel, oder ein Linearantrieb, angeordnet ist, um den Anker (3) zwischen der Sperrstellung und der Freigabestellung zu schalten, wobei insbesondere vorgesehen ist,
**dass** der Aktor, vorzugsweise der Elektromagnet oder der Hubmagnet oder der Linearantrieb, in dem Türöffnergehäuse (12) an zwei unterschiedlichen Positionen fixierbar ist, um zwischen Arbeitsstrombetrieb und Ruhestrombetrieb umzuschalten.
